# EUROPÄISCHE PATENTANMELDUNG

(11) **EP 4 756 081 A1**
(43) Veröffentlichungstag der Anmeldung: **10.06.2026**
(21) Anmeldenummer: 25221109.9
(22) Anmeldetag: 05.12.2025
(51) Int. Cl.: C25B 15/025, C25B 15/029, C25B 1/042, C25B 15/02, C25B 1/23, C25B 9/77, C25B 15/023, C25B 15/08

(54) **ELEKTROLYSE-ZELLEN-SYSTEM UND VERFAHREN ZUM BETRIEB EINES ELEKTROLYSE-ZELLEN-SYSTEMS**

(30) Priorität: 06.12.2024 DE 102024136557
(71) Anmelder: Sunfire SE, 01237 Dresden (DE)
(72) Erfinder: Spura, David, 01219 Dresden (DE); Boenke, Johannes, 01257 Dresden (DE); Surrey, Alexander, 01219 Dresden (DE)
(74) Vertreter: Hauck Patent- und Rechtsanwälte PartmbB

(57) **Zusammenfassung**

Verfahren zum Betrieb eines Elektrolyse-Zellen-Systems mit mindestens einer ElektrolyseZelle bei dem mittels Elektrolyse aus einem Wasser (H₂O) umfassenden Feedgas unter Einsatz elektrischer Energie ein Wasserstoff (H₂) umfassendes Produktgas erzeugt wird mit den Schritten:
Bereitstellen eines Elektrolyse-Zellen-Systems mit einer Zuleitung für die Zuleitung von Feedgas und einer Ableitung für die Ableitung von Produktgas;
Bereitstellen einer Messeinrichtung zur Erfassung eines, den Sauerstoffpartialdruck im Produktgas repräsentierenden Messwertes (U_{N,out});
Einspeisen eines Elektrolysestroms in das Elektrolyse-Zellen-System;
Ermitteln eines Feed-Conversion-Ist-Wertes (FCᵢₛₜ);
Ermitteln einer Feed-Conversion-Regeldifferenz (FC_{delta}) zwischen dem Feed-Conversion-Ist-Wert (FCᵢₛₜ) und einem vorgebbaren Feed-Conversion-Soll-Wert (FCₛₒₗₗ);
Erzeugen eines Stellsignals (S) in Abhängigkeit der Feed-Conversion-Regeldifferenz (FC_{delta});
Einstellen eines oder mehrerer Prozessparameter des Elektrolyse-Zellen-Systems in Abhängigkeit des Stellsignals (S).

## Beschreibung

Die Erfindung betrifft ein Verfahren zur Überwachung einer Umsatzrate eines Elektrolyse-Zellen-Systems in dem mittels Elektrolyse aus einem Wasser (H₂O) umfassenden Feedgas unter Einsatz elektrischer Energie ein Wasserstoff (H₂) umfassendes Produktgas erzeugt wird.

Das erfindungsgemäße Verfahren ist insbesondere geeignet für den Einsatz in Festoxid-Elektrolysezellen-Systemen (engl. Solid Oxide Electrolyzer Cell, SOEC) sowie in reversiblen Festoxidzellen-Systemen (engl. reversible Solid Oxide Cell, rSOC) im Elektrolysebetrieb.

Ein Festoxid-Elektrolyseur (SOEC) umfasst mindestens eine Elektrolysezelle, mit der unter Einsatz elektrischer Energie Wasser (H₂O) in seine Bestandteile Wasserstoff und Sauerstoff aufgespaltet werden kann. Der Aufbau und die Funktion einer Festoxid-Elektrolysezelle ähneln denen einer Festoxid-Brennstoffzelle (SOFC, Solid Oxide Fuel Cell), da sie auf derselben Technologie basieren. Ein Hauptunterschied besteht darin, dass bei der Elektrolyse Wasserdampf als Eingangsmedium (Feedgas) verwendet wird, während bei der Brennstoffzelle Sauerstoff und Brenngas (z. B. Wasserstoff) als Eingangsmedien dienen.

Ein Festoxid-Elektrolyseur besteht aus mehreren Komponenten, die jeweils unterschiedliche Funktionen erfüllen. Zu den Bestandteilen zählen im Allgemeinen eine Anodenunterstützungsschicht, eine Anode und eine Elektrolytschicht, eine Kathode, eine Kathodenunterstützungsschicht. Die Anodenunterstützungsschicht ist die Basis der Zelle und dient als mechanische Stütze für die Zelle. Sie ist oft aus porösem Material wie Nickeloxid (NiO) hergestellt. Die Anode besteht oft aus einem Gemisch von Nickel und Elektrolytmaterialien. Hier wird Wasser, üblicherweise in Form von Wasserdampf zugeführt, der durch die Anode diffundiert. An der Anode findet die Elektrooxidation des Wasserdampfs statt, wobei Sauerstoffionen und Elektronen erzeugt werden. Die Elektrolytschicht besteht aus festem Elektrolytmaterial, wie zum Beispiel Yttrium-stabilisiertem Zirkoniumdioxid (YSZ). Diese Schicht ermöglicht den Transport von Sauerstoffionen (O²⁻) von der Anode zur Kathode. Die Kathode besteht aus Kathodenmaterialien wie Lanthan-Mangan-Cobaltit (LaMnO₃) oder Lanthan-Ferrit (LaFeO₃). An der Kathode werden die Sauerstoffionen aus dem Elektrolyten extrahiert und mit Elektronen kombiniert, um Sauerstoff zu erzeugen. Die Kathodenunterstützungsschicht bietet Struktur und Stabilität für die Zelle. Sie ist ähnlich wie die Anodenunterstützungsschicht aufgebaut.

Ein Festoxid-Elektrolyseur nutzt den Hochtemperaturbetrieb (typischerweise 700-1000°C), um den Elektrolyten zu aktivieren und den Ionenfluss zu erleichtern. Der Prozess der Wasserspaltung läuft folgendermaßen ab: Wasserdampf (H₂O(g)) wird an die Anode geleitet. Dort zerfällt der Wasserdampf in Sauerstoffionen (O²⁻) und Protonen (H⁺). Die Sauerstoffionen diffundieren durch die Elektrolytschicht zur Kathode. Die Elektrolytschicht ermöglicht den Transport von Sauerstoffionen (O²⁻) von der Anode zur Kathode, während sie den Elektronenfluss blockiert. Dies wird durch eine elektrische Potentialdifferenz zwischen Anode und Kathode erwirkt. An der Kathode kombinieren die Sauerstoffionen (O²⁻) mit den Elektronen, die von der äußeren Schaltung geliefert werden, um Sauerstoff (O₂) zu erzeugen.

Festoxid-Elektrolysezellen sind aufgrund ihrer hohen Betriebstemperaturen effizient und können sauberen Wasserstoff produzieren. Sie finden Anwendung in der Wasserstoffherstellung, Energiespeicherung und anderen industriellen Prozessen.

Um die Wasserelektrolyse in einer Festoxid-Elektrolysezelle besonders effizient zu betreiben, müssen Prozessparameter überwacht und eingestellt werden. Einer besonderen Bedeutung kommt dabei der sogenannte "Feed-Conversion-Rate" (FC) (auch bekannt als "Feed-Conversion", "Umsatzrate" oder "Current-to-Reactant Ratio" (CR)) einer Zelleneinheit (Stack oder Stackmodul) zu. Die Feed-Conversion bezieht sich auf das Verhältnis zwischen dem eingesetzten elektrischen Strom und den chemischen Reaktanten (Ausgangsstoffen), die in der Elektrolysezelle zur Erzeugung von Produkten wie Wasserstoff und Sauerstoff verwendet werden. Die Werte einer Feed-Conversion liegen üblicherweise in einem Bereich zwischen 0,1 und 0,9. Die Umsatzrate ist ein Maß für die elektrochemische Umwandlung der zur Elektrolyse beitragenden Gasbestandteile (sog. Sauerstoffdonatoren) im Feedgas innerhalb des Stacks im Verhältnis zur Verfügung stehenden Menge an Sauerstoffdonatoren am Einlass. Sie kann daher auch als relative Änderung des Sauerstoffpartialdrucks zwischen dem Feedgas-Einlass und dem Produktgas-Auslass einer Elektrolyse-Zelle bzw. eines Stapels (Stack) von fluidisch miteinander kommunizierenden Elektrolyse-Zellen (Stackmodule) interpretiert werden.

Es hat sich gezeigt, dass es bei Überschreiten eines bestimmten Wertes einer Feed-Conversion, beispielsweise 0,9, zur Bildung von Ruß in einzelnen Zellen des Elektrolysesystems kommen kann. Wird ein Feed-Conversion-Wert von 0,9 überschritten, besteht zudem die Gefahr, dass die Elektrolyse-Zelle bzw. der Stack an Feedgas verarmt. Die Rußbildung sowie die Verarmung an Feedgas kann im weiteren Betrieb jeweils zu einem Totalversagen des gesamten Systems bzw. einzelner Zellen oder eines Zellenstapels (Stack) des Systems führen. Die Feed-Conversion dient daher als Führungsgröße u.a. zur Regelung von elektrischem Strom und Durchsatz.

Um Rußbildung bzw. Verarmung der Elektrolyse-Zellen im Zellensystem zu vermeiden wird die Feed-Conversion während des Elektrolyseprozesses überwacht. Die Überwachung der Feed-Conversion nach der üblichen Art benötigt sehr viel sensorischen Aufwand. Sowohl die Menge als auch die Zusammensetzung des der Elektrolysezellen zugeführten Ausgangsstoffe müssen dafür genau bekannt sein. Zudem muss die Temperatur und der Elektrolysestrom für die Elektrolyse-Zelle bzw. den Stack genau gemessen werden. Daraus folgt die Notwendigkeit eines aufwendigen Messsystems und der Auswertung vieler, stets fehlerbehafteter Messwerte, was insgesamt zu Messungenauigkeiten von +/- 10% in der Ermittlung der Feed-Conversion führen kann. Um dies auf Dauer einzuhalten sind zudem regelmäßige Kalibrierungen der Messgeräte nötig.

Der Erfindung liegt die Aufgabe zugrunde, ein Verfahren und ein System der Eingangs genannten Art bereitzustellen, das eine verbesserte Überwachung der Feed-Conversion erlaubt.

Die Aufgabe wird gelöst mit einem Verfahren nach Anspruch 1. Vorteilhafte Ausgestaltungen sind in den Unteransprüchen angegeben.

Eine Grundüberlegung der vorliegenden Erfindung kann darin gesehen werden, auf den Elektrolysestrom mit einer definierten, geringen Frequenz beispielsweise im Bereich von 1 Hz bis 0,1 Hz eine Differenzspannung zu modellieren. Aufgrund des Zusammenhangs zwischen der Feed-Conversion (FC) und der aufgezeigten Stromamplitude führt dies zu einer Schwankung in der Umsetzungsrate bei annähernd gleicher Kapazität.

Normalerweise ist der O₂-Gehalt im Produktgas zu gering um über eine Lambdasonde erfasst zu werden. Durch den mittels einer Modulation ausgeprägten Elektrolysestrom kann in den Signalen der Lambdasonde nach Signalen mit einer ähnlichen Frequenz gesucht werden. Diese Auswertung wird vorzugsweise mithilfe einer Furier-Analyse durchgeführt. Signale mit einem Frequenzanteil der der Modulationsfrequenz des Elektrolysestroms entspricht können dann ausgewertet werden und geben ein Indiz für den Sauerstoffgehalt im Produktgas und damit für die Gefahr einer Rußbildung. Da der Zusammenhang zwischen der von einer Lambdasonde ausgegebenen Nernstspannung und der Feed-Conversion nichtlinear ist, ist die Empfindlichkeit der Lambdasonde deutlich größer als die Empfindlichkeit des aufgeprägten Stroms.

Ein weiterer Grundgedanke der vorliegenden Erfindung ist die Überwachung der Feed-Conversion basierend auf der Erfassung von nur zwei Messgrößen. Zum einen muss der Elektrolysestrom gemessen werden, um den Elektrolysestrom mit hoher Genauigkeit regeln zu können. Zum Zweiten muss im produzierten Produktgas der Sauerstoffgehalt erfasst werden. Dies kann beispielsweise mittels einer Lambda-Sonde stattfinden, wobei mittels der Lambda-Sonde die Nernstspannung gemessen wird.

Mit Hilfe der Nernstspannung kann der den Sauerstoffgehalt repräsentierende Sauerstoffpartialdruck in dem am Auslass der Elektrolyse-Zelle bereitgestellten Produktgas bestimmt werden. Aus dem Sauerstoffpartialdruck lässt sich allerdings noch nicht die Feed-Conversion berechnen, da nicht bekannt ist, wie hoch der Sauerstoffpartialdruck in dem in die Elektrolyse-Zelle eingespeisten Feedgas war und wie viel Gas absolut der Elektrolyse-Zelle bzw. dem Zellenstapel (Modul/ Stack) zugeführt wurde. Das Problem kann umgangen werden, indem der Elektrolysestrom leicht moduliert wird, im Bereich von wenigen Prozent des Nominalstroms, z.B. **Δ*I*/*I*** = **1,5**%. Die Feed-Conversion ist direkt proportional zum Elektrolysestrom, sodass die Feed-Conversion in gleichem Maße variiert, z.B. auch +/- 1,5%. Entsprechend ergibt sich der Zusammenhang **Δ*FC*/*****FC** =* Δ***I*/*****I**.* Die Nernstspannung ist allerdings nicht-linear von der Feed-Conversion abhängig. Der Zusammenhang ergibt sich aus der Nernstgleichung, in der die Gaskonzentrationen, welche von der Feed-Conversion abhängen, enthalten sind.

Dieser Effekt kann ausgenutzt werden. Z.B. bei einer eher niedrigen Feed-Conversion verursacht eine kleine Veränderung der Feed-Conversion nur eine kleine Änderung der Nernstspannung im Produktgas, wohingegen bei einer bereits hohen FC die Nernstspannung viel stärker auf die Veränderung der Feed-Conversion reagiert.

Die genaue Messung der Nernstspannung mit Hilfe einer Lambda-Sonde ist aus dem Stand der Technik bekannt. Falls die Spannung durch eine fluktuierende Gasversorgung zu sehr rauscht, kann der Elektrolysestrom mit einer definierten, geringen Frequenz (z.B. im Bereich von 1 Hz - 0,1 Hz) oszillieren. Die gemessene Nernstspannung kann dann mittels Fourier-Filter bei dieser Frequenz analysiert werden um das Rauschen zu unterdrücken.

Durch die Wahl geeigneter Stromamplituden und Grenzwerte für die Spannungsantwort kann das Überschreiten eines kritischen Grenzwertes verhindert werden.

Eine geeignete Lambda-Sonde könnte entweder als Zukaufteil in den Abgasstrang eingebracht werden oder es wird eine eigens entwickelte im Stack integrierte Lambda-Sonde eingesetzt. Denn jede SOC-Wiederholeinheit stellt praktisch eine Lambda-Sonde dar. Man kann als nullte Ebene unter den Stack eine Zelle einfügen, welche nicht im Strompfad liegt, sondern nur die Leerlaufspannung des Austrittsgases misst. Eine Skizze dazu ist unten enthalten. Dies würde die Kosten für die Sensorik weiter senken und die Möglichkeit bieten, jeden Stackturm individuell überwachen zu können um den sicheren Co-SOEC Betrieb auch bei höheren FC zu gewährleisten. Voraussetzungen bleiben aber eine möglichst homogene und bekannte Feedgasverteilung über den Turm, sowie ein leichter Überdruck auf O2-Seite damit potenziell auftretende Leckagen nicht zu einem Verlust von H2O und CO2 führen. Beides ist für den pSyTower vorgesehen.

Mit dem erfindungsgemäßen Betriebsverfahren ergeben sich unter anderen folgende Vorteile:
- Verglichen mit dem Stand der Technik sind deutlich weniger Messgeräte für eine Überwachung der Feed-Conversion und den die Steuerung des Elektrolyse-Prozesses notwendig. Dadurch können Kosten eingespart werden.
- Messgeräte für Strom- und Spannungsmessung sind wartungsärmer als Messgeräte für sonst notwendige Gas- und Durchflussmessungen.
- Die erreichbare Messgenauigkeit ist höher als beim Stand der Technik und weniger fehleranfällig, sodass das Elektrolyse-Zellen-System bei höheren Feed-Conversion-Raten betrieben werden kann, bei geringer Gefahr von Rußbildung oder Zellen-Verarmung. Das steigert die Systemeffizienz und senkt Betriebskosten.

Nachfolgend werden Ausführungsbeispiele der Erfindung anhand von Figuren beschrieben, wobei diese die Erfindung erläutern sollen und nicht beschränkend zu werten sind. Es handelt sich also um mögliche Ausführungsbeispiele bzw. Varianten.

Es zeigen:
- Fig. 1: eine schematische Darstellung zum Wirkprinzip eines erfindungsgemäßen Elektrolyse-Zellen-Systems,
- Fig. 2: eine schematische Darstellung eines Elektrolyse-Zellen-Moduls,
- Fig. 3: ein Diagramm mit der Zuordnung von Nernstpannungswerten zu Feed-Conversion-Werten, und
- Fig. 4: ein Diagramm mit Beispielrechnung, in der eine typische Feedgaszusammensetzung in absehbaren Grenzen variiert ist.

Figur 1 zeigt das grundlegende Wirkprinzip eines erfindungsgemäßen Elektrolyse-Zellen-Systems. Das prinziphaft dargestellte Elektrolyse-Zellen-System umfasst mindestens eine Elektrolyse-Zelle 10, wobei die Elektrolyse-Zelle 10 eine Festoxid-Elektrolyseur-Zelle (SOEC) bzw. reversiblen Festoxid-Zelle (rSOC), die in einem Elektrolyse-Modus betreibbar ist, sein kann. Vorzugsweise umfasst das Elektrolyse-Zellen-System mindestens einen sogenannten Stack mit mehreren in der Art eines Stapels angeordneten Elektrolyse-Zellen 10. Bezüglich des Wirkprinzips kann die Elektrolyse-Zelle 10 auch als Stack-Modul mit mehreren einzelnen Zellen aufgefasst werden. Die Elektrolyse-Zelle 10 umfasst eine Sauerstoff-Elektrode (Anode) 11 und eine Wasserstoffelektrode (Kathode) 12. Der Elektrolyse-Zelle 10 wird auf der Anodenseite beispielsweise Luft als Spülmedium 13 und auf der Kathodenseite ein Feedgas 15 zugeführt und über die elektrochemische Reaktion unter Einsatz elektrischer Energie ein Wasserstoff (H₂) umfassendes Produktgas als Produktgas 16 erzeugt, während auf der Anodenseite mit Sauerstoff (O₂) angereichertes Spülmedium 14 freigesetzt wird. Das Produktgas kann weitere Bestandteile, wie zum Beispiel Kohlenmonoxid (CO) enthalten. Das Feedgas 15 enthält Wasser (H₂O) als Wasserdampf. Darüber hinaus kann das Feedgas 15 Kohlendioxid, Erdgas oder andere Kohlenwasserstoffe enthalten, insbesondere kann das Feedgas 15 neben Wasserdampf CH₄, CO₂, CO und/oder H₂ enthalten.

Eine zusätzliche Menge an Wasserstoff zum Ausgleich einer Degradation der Zellen oder zum kurzzeitigen und kurzfristigen Abdecken eines Mehrbedarfs kann erzeugt werden, wenn dem Festoxidzellen-System Kohlenwasserstoffe (CₘHₙ) 18 zugeführt werden. Die Kohlenwasserstoffe können zusammen mit einem Feedgas 19 umfassend Wasserdampf bzw. ein Gemisch umfassend Wasserdampf und Kohlendioxid, welches beispielsweise in einer Hochtemperatur-Co-Elektrolyse bereitgestellt wird, in einem externen Reformer 17 (optional, gestrichelt gezeichnet) vorreformiert (nur teilweise umgewandelt) oder vollständig reformiert werden. Dazu kann Wärme Q_{R} aus der Elektrolyse-Zelle 10 in den Reformer 17 eingekoppelt werden.

Alternativ oder zusätzlich zur Verwendung eines externen Reformers 17 ist eine interne Reformierung möglich, bei der Kohlenwasserstoffe, hier bevorzugt Methan, direkt an der katalytisch aktiven Wasserstoff-Elektrode in H₂ und CO umgewandelt werden. Dabei wird Wärme Q_{E} von der elektrochemischen Umwandlung durch die endotherme Reformierung abgeführt. Alternativ kann bei Zugabe von Kohlenwasserstoffen auch ohne einen externen Reformer 17 gearbeitet werden. Das Feedgas kann dann zusammen mit den Kohlenwasserstoffen (CₘHₙ) direkt an die Elektrolyse-Zelle 10 geführt dort reformiert werden.

Die Anwendung einer externen oder internen Reformierung von Kohlenwasserstoffen bietet sich insbesondere an, wenn Wasserstoff/Produktgas bereitgestellt werden soll und Abwärme aufgrund der Ohm'schen Verluste in der Elektrolyse-Zelle 10 bzw. in dem aus mehreren Zellen bestehenden Stack zur Verfügung steht. Das ist der Fall, wenn die Elektrolyse-Zelle degradiert und sich damit der Ohm'sche Widerstand erhöht.

Die Anwendung einer externen oder internen Reformierung von Kohlenwasserstoffen bietet sich auch an, wenn das Festoxidzellen-System an eine Synthese, z.B. Fischer-Tropsch-Synthese, angeschlossen ist. In dieser entsteht ein kohlenwasserstoffreiches Rück-/Kreislaufgas, welches in dem externen Reformer 17 oder direkt in der Elektrolyse-Zelle 10 in H₂ und CO unter Verwendung von Wärme aus einer exotherm betriebenen Elektrolyse umgewandelt wird. Durch diese Wärmeauskopplung kann die Elektrolyse bei einer Leistungsdichte betrieben werden, bei der sonst die Elektrolyse-Zelle bzw. der Stack entweder überhitzt oder das System durch Luft gekühlt wird und damit der Wirkungsgrad sinkt.

Die Wärmezufuhr zum externen Reformer 17 kann auf verschiedene im Stand der Technik bekannte Weisen erfolgen.

Die Wirkweise und Aufbau eines Elektrolyse-Zellensystems der erfindungsgemäßen Art wird in der vorangegangenen Anmeldung EP 3901329 A1 näher beschrieben. EP 3901329 A1 wird vollumfänglich in die vorliegende Anmeldung aufgenommen.

Die unterschiedlichen Farben geben die Feed-Conversion an. Auf der y-Achse ist die absolute Änderung der Nernstspannung am Gasaustritt in mV dargestellt, wenn der Elektrolysestrom um +/- 1,5% um der Nominalstrom moduliert wird (z.B. +/- 1,5 A bei 100 A). Man sieht, dass die Feedgaszusammensetzung nur einen geringen Einfluss auf die Änderung der Nernstspannung hat. Z.B. könnte man als Grenzwert für die Änderung der Nernstspannung 10 mV ansetzen, sodass die FC stets unter 86% liegt (hellblaue Punkte im Diagramm). Druck und Temperatur haben nur einen geringen Einfluss. Die Spannungsänderung ist maßgeblich durch die Stromänderung definiert, sodass diese wie gesagt sehr genau geregelt werden muss.

### BEZUGSZEICHENLISTE

- 10: Elektrolyse-Zelle
- 11: Sauerstoff-Elektrode
- 12: Wasserstoff-Elektrode
- 13: Luft/Spülmedium
- 14: sauerstoffangereicherte Luft/Spülmedium
- 15: Feedgas
- 16: Produktgas
- 17: Katalytischer Reaktor/Reformer
- 18: Kohlenwasserstoffe (CₘHₙ)
- 19: Feedgas
- 20: Stromquelle für den Elektrolysestrom
- 21: Messeinrichtung

- Q_{R}: für eine externe Reformierung abgeführte Wärme
- Q_{E}: bei einer internen Reformierung verbrauchte Wärme

## Patentansprüche

1. Verfahren zum Betrieb eines Elektrolyse-Zellen-Systems mit mindestens einer Elektrolyse-Zelle (10) bei dem mittels Elektrolyse aus einem Wasser (H₂O) umfassenden Feedgas (15) unter Einsatz elektrischer Energie ein Wasserstoff (H₂) umfassendes Produktgas (16) erzeugt wird mit den Schritten:
Bereitstellen eines Elektrolyse-Zellen-Systems mit einer Zuleitung für die Zuleitung von Feedgas (15) und einer Ableitung für die Ableitung von Produktgas (16);
Bereitstellen einer Messeinrichtung (21) zur Erfassung eines, den Sauerstoffpartialdruck im Produktgas (16) repräsentierenden Messwertes (U_{N,out});
Einspeisen eines Elektrolysestroms in das Elektrolyse-Zellen-System;
Ermitteln eines Feed-Conversion-Ist-Wertes (FCᵢₛₜ);
Ermitteln einer Feed-Conversion-Regeldifferenz (FC_{delta}) zwischen dem Feed-Conversion-Ist-Wert (FCᵢₛₜ) und einem vorgebbaren Feed-Conversion-Soll-Wert (FCₛₒₗₗ);
Erzeugen eines Stellsignals (S) in Abhängigkeit der Feed-Conversion-Regeldifferenz (FC_{delta});
Einstellen eines oder mehrerer Prozessparameter des Elektrolyse-Zellen-Systems in Abhängigkeit des Stellsignals (S).

2. Verfahren nach Anspruch 1, **dadurch gekennzeichnet, dass** als Elektrolyse-Zellen-System ein Festoxid-Elektrolyse-Zellen-System (SOEC), insbesondere ein im reversen Modus betreibbares Festoxid-Zellen (rSOC), verwendet wird.

3. Verfahren nach einem der Ansprüche 1 oder 2, **dadurch gekennzeichnet, dass** das Elektrolyse-Zellen-System mindestens einen mehrere Elektrolyse-Zellen (10) enthaltenden Stapel (Stack) umfasst.

4. Verfahren nach Anspruch 3, **dadurch gekennzeichnet, dass** das Elektrolyse-Zellen-System mehrere Stacks umfasst, wobei mehrere der Stacks eine Stack-Gruppe bilden, die aus einer gemeinsamen Zuleitung mit dem Feedgas (15) gespeist werden und wobei die Stacks der Stack-Gruppe jeweils das in dem Stack erzeugte Produktgas (16) in eine gemeinsame Ableitung speisen.

5. Verfahren nach Anspruch 4, **dadurch gekennzeichnet, dass** die Messeinrichtung (21) derart angeordnet und ausgestaltet ist, dass der den Sauerstoffpartialdruck im Produktgas (16) repräsentierende Messwert (U_{N,out}) jeweils am Ausgang eines Stacks der Stack-Gruppe erfasst wird, nämlich stromaufwärts bevor das Produktgas (16) des jeweiligen Stacks in die gemeinsamen Ableitung gespeist wird.

6. Verfahren nach einem der vorangegangenen Ansprüche, **dadurch gekennzeichnet, dass** ein in Abhängigkeit des Stellsignals (S) einzustellender Prozessparameter der Elektrolysestrom ist.

7. Verfahren nach Anspruch 6, **dadurch gekennzeichnet, dass** der Elektrolysestrom mit einer Modulationsamplitude und einer Modulationsfrequenz moduliert wird.

8. Verfahren nach Anspruch 7, **dadurch gekennzeichnet, dass** eine Modulationsamplitude gewählt wird, die in einem Bereich von 0,1 Prozent bis 10 Prozent, vorzugsweise im Bereich von 1 Prozent bis 2 Prozent, der einzustellenden Elektrolysestromwertes liegt.

9. Verfahren nach einem der Ansprüche 7 oder 8, **dadurch gekennzeichnet, dass** eine Modulationsfrequenz gewählt wird, die in einem Bereich von 0,01 Hz bis 10 Hz, vorzugsweise im Bereich 0,1 Hz bis 1 Hz, liegt.

10. Verfahren nach einem der vorangegangenen Ansprüche, **dadurch gekennzeichnet, dass** die Messeinrichtung (21) eine Lambdasonde umfasst, wobei der mittels der Lambdasonde erfasste Messwert (U_{N,out}) die Nernstspannung ist, die den Sauerstoffpartialdruck im Produktgas (16) repräsentiert.

11. Elektrolyse-Zellen-System das eingerichtet und ausgebildet ist zur Durchführung eines Verfahrens nach einem der vorangegangenen Ansprüche.
